# EUROPÄISCHE PATENTSCHRIFT

(11) **EP 2 422 674 B1**
(45) Veröffentlichungstag und Bekanntmachung des Hinweises auf die Patenterteilung: **20.03.2013**
(21) Anmeldenummer: 10401150.7
(22) Anmeldetag: 25.08.2010
(51) Int. Cl.: A47L 9/28

(54) **Staubsauger mit fussbetätigbaren Schaltern**
Vacuum cleaner with foot-actuatable switches
Aspirateur doté de commutateurs pouvant être actionnés par le pied

(43) Veröffentlichungstag der Anmeldung: 29.02.2012
(73) Patentinhaber: Miele & Cie. KG, 33332 Gütersloh (DE)
(72) Erfinder: Bruns, Wilfried, 33415 Verl (DE); Roth, Martin, 33604 Bielefeld (DE); Gerth, Volker, 33739 Bielefeld (DE)

(56) Entgegenhaltungen:
- WO-A2-2007/073864
- DE-A1- 2 505 916
- DE-A1- 3 243 723
- DE-A1- 3 440 815

## Beschreibung

Die Erfindung betrifft einen Staubsauger mit einem motorbetriebenen Gebläse zum Erzeugen eines Unterdrucks, mit einer Steuereinrichtung zur Ansteuerung des Gebläsemotors, mit einem ersten fußbetätigbaren Schalter zum Ein- und Ausschalten der Stromzufuhr, und mit mindestens einem zweiten fußbetätigbaren Schalter zum Einstellen eines Gebläseleistungswerts; wobei die Steuereinrichtung einen Datenspeicher zum Abspeichern des mittels des mindestens einen zweiten fußbetätigbaren Schalters eingestellten Gebläseleistungswerts umfasst, und wobei die Steuereinrichtung nach dem Betätigen des ersten Schalters den Gebläsemotor derart ansteuert, dass die erzeugte Gebläseleistung dem abgespeicherten Gebläseleistungswert entspricht.

Ein solcher Staubsauger wird von der Anmelderin hergestellt und unter der Typbezeichnung S5311 vertrieben. Bei nahezu allen Bodenstaubsaugern erfolgt das Einschalten der Stromzufuhr zum Staubsauger mittels eines fußbetätigbaren Schalters, wobei in der Regel eine Taste verwendet wird, die nach einmaliger Betätigung ein Schaltsignal an die Steuereinrichtung abgibt. Das Abschalten der Stromzufuhr erfolgt dann durch nochmaliges Treten auf die Taste. Die Einstellung eines Gebläseleistungswerts kann auf unterschiedliche Art erfolgen. In den einfachsten Varianten ist ein Drehschalter vorhanden, über den der Wert eingestellt wird; komfortablere Ausführungsformen besitzen +/-Tasten, d. h. zwei weitere Schalter, mit denen der Gebläseleistungswert erhöht oder abgesenkt wird. Auch fußbetätigbare Schieberegler sind denkbar. Insbesondere bei Staubsaugern mit +/-Tasten kann es dazu kommen, dass bei Betätigung der Taste zum Einschalten des Gebläsemotors versehentlich eine der Tasten zum Ändern des Gebläseleistungswerts mit betätigt wird. Da Benutzer von Staubsaugern den einmal eingestellten Gebläseleistungswert nur selten ändern, wird dessen versehentliche Änderung nicht registriert, und der Staubsauger arbeitet mit einer unerwünschten Gebläseleistung.

Aus der DE 32 43 723 A1 ist die Leistungssteuerung bei einem Staubsauger mittels einer großflächigen Taste bekannt, die durch Fußbetätigung gedrückt werden kann. Auch hier ist eine gleichzeitige Betätigung dieser Taste und der daneben befindlichen Ein-/Aus-Taste möglich.

Die DE 34 40 815 A1 beschreibt einen Staubsauger mit mehreren fußbetätigbaren Tastschaltknöpfen. Hier soll eine Fehlbetätigung dadurch verhindert werden, dass die Tastschaltknöpfe unterschiedlich hoch ausgebildet sind.

Der Erfindung stellt sich somit das Problem, die Bedienung bei einem Staubsauger der eingangs genannten Art zu verbessern.

Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass die Steuereinrichtung eine Auswerteschaltung umfasst, welche bei annähernd gleichzeitiger Betätigung des ersten Schalters und des zweiten Schalters ein Abspeichern eines eingestellten Gebläseleistungswerts verhindert. Dabei wird davon ausgegangen, dass eine solche gleichzeitige Betätigung der beiden Schalter fast immer versehentlich erfolgt und deshalb unerwünscht ist. Eine versehentliche Änderung des Gebläseleistungswerts wird somit durch die Auswerteschaltung wirkungsvoll verhindert.

Die Auswerteschaltung kann eine Verzögerungsschaltung umfassen, welche den eingestellten Gebläseleistungswert erst nach einem vorgegebenen Zeitraum abspeichert, wenn die Steuereinrichtung (11) nicht stromlos ist. Hierdurch wird eine versehentliche Änderung des Gebläseleistungswerts beim Ausschalten der Stromzufuhr verhindert. Durch die Zeitverzögerung wird erreicht, dass bei gleichzeitiger Betätigung des ersten und zweiten Schalters die Speicherung des Gebläseleistungswerts auf einen Zeitpunkt verlagert wird, an dem die Stromzufuhr bereits abgeschaltet ist. Demzufolge ist die Steuereinrichtung nicht mehr arbeitsfähig und die Speicherung unterbleibt. Dies ist mit einfachen technischen Mitteln lösbar.

Die Auswerteschaltung kann zusätzlich, oder auch nur alternatv, Mittel umfassen, die das Abspeichern eines eingestellten Gebläseleistungswerts verhindern, wenn die Zeit zwischen dem Betätigen des ersten und des zweiten Schalters einen vorgegebenen Mindestzeitraum unterschreitet. Hierdurch wird die Einstellung eines neuen Gebläseleistungswerts erst dann zugelassen, wenn zwischen dem Einschalten der Stromzufuhr und der Einstellung eine gewisse Zeit vergangen ist. Hier reichen wenige Sekunden aus, um den möglichen Fehlerfall zu vermeiden.

Es ist zweckmäßig, wenn der Datenspeicher als nichtflüchtiger Speicher ausgebildet ist. Hierdurch wird der Staubsauger auch bei jedem Neustart mit dem bei der vorherigen Nutzung eingestellten Gebläseleistungswert gestartet.

Außerdem ist es zweckmäßig, wenn zwei zweite Schalter vorhanden sind, wobei der Gebläseleistungswert mit einem Schalter erhöht, und mit dem anderen Schalter verringert werden kann.

Ein Ausführungsbeispiel der Erfindung ist in den Zeichnungen rein schematisch dargestellt und wird nachfolgend näher beschrieben. Es zeigen:
Figur 1 einen Bodenstaubsauger in perspektivischer Darstellung, und
Figur 2 die Ansteuerung des Gebläsemotors als Blockschaltbild.

Figur 1 zeigt das Gehäuse eines an sich bekannten Bodenstaubsaugers 1. Dieser besitzt im Gehäuseinneren ein Gebläse 2, welches lediglich in Figur 2 symbolisch dargestellt ist und durch einen Gebläsemotor 3 angetrieben wird. Der Staubsauger 1 wird mit Netzstrom 4 betrieben und besitzt zu diesem Zweck ein in Figur 1 nicht erkennbares Netzanschlusskabel 5. Im hinteren oberen Bereich ist der Staubsauger mit einem Bedienfeld 6 ausgestattet, in dem sich insgesamt vier Schalter 7 bis 10 befinden. Alle Schalter 7 bis 10 sind als fußbetätigbare Tritttasten ausgebildet. Eine Einschalttaste 7 dient zum Ein- und Ausschalten der Stromzufuhr zum Gerät, eine Kabeleinholtaste 8 zum Betätigen einer Aufwickelvorrichtung für das Netzkabel 5. Im Bedienfeldinneren befinden sich zwei weitere Tasten. Über die linke, eine sogenannte Minustaste 9, wird ein eingestellter Gebläseleistungswert verringert. Die rechte Taste, eine Plustaste 10 dient zur Erhöhung des Werts.

Unter dem Bedienfeld 6 ist eine Steuereinrichtung 11 angeordnet, die nur in Figur 2 symbolisch dargestellt ist. Die Steuereinrichtung 11 umfasst eine Auswerteschaltung 12, einen Datenspeicher 13 und eine Gebläsemotorsteuerung 14. Die Auswerteschaltung 12 umfasst eine Verzögerungsschaltung 15 und einen Vergleicher 16.

Die Ansteuerung des Gebläsemotors 3 erfolgt mit einer variablen Leistung. Hierzu dient beispielsweise eine Phasenanschnittsteuerung als Gebläsemotorsteuerung 14, welche die Netzspannung 4 in Abhängigkeit von dem im Datenspeicher 13 befindlichen Gebläseleistungswert anpasst. Die Veränderung des Gebläseleistungswerts im Datenspeicher 13 ist über die Plus- und Minustasten 9, 10 möglich. Die eingestellten Werte werden jedoch nicht direkt in den Datenspeicher 13 geschrieben, hier ist die Auswerteschaltung 12 zwischengeschaltet. Diese kontrolliert zunächst einmal mit Hilfe des Vergleichers 16, ob innerhalb eines vorgegebenen Zeitraums auch die Einschalttaste 7 betätigt wurde. Ist dies der Fall, geht die Auswerteschaltung 12 von einer ungewollten Betätigung der Plus- oder Minustaste 9 bzw. 10 beim Einschalten der Stromzufuhr (Betätigung der Taste 7) aus, und schreibt den eingestellten Gebläseleistungswert nicht in den Datenspeicher 13. Ist der Zeitraum verstrichen, geht die Auswerteschaltung 12 von einer gewollten Änderung des Gebläseleistungswerts aus. Das Überschreiben des neuen Werts in den Datenspeicher 13 erfolgt dann mit einer Zeitverzögerung, welche durch die Verzögerungsschaltung 15 verursacht wird. So wird sichergestellt, dass bei einem ungewollten Betätigen der Plus- oder Minustaste 9 bzw. 10 beim Ausschalten der Stromzufuhr (Betätigung der Taste 7) die Speicherung unterbleibt, weil die Steuereinrichtung 11 dann bereits stromlos ist.

Als Datenspeicher 13 wird vorzugsweise ein nichtflüchtiger Speicher verwendet.

## Patentansprüche

1. Staubsauger (1) mit einem motorbetriebenen Gebläse (2) zum Erzeugen eines Unterdrucks, mit einer Steuereinrichtung (11) zur Ansteuerung des Gebläsemotors (3), mit einem ersten fußbetätigbaren Schalter (7) zum Ein- und Ausschalten der Stromzufuhr, und mit mindestens einem zweiten fußbetätigbaren Schalter (9, 10) zum Einstellen eines Gebläseleistungswerts; wobei die Steuereinrichtung (11) einen Datenspeicher (13) zum Abspeichern des mittels des mindestens einen zweiten fußbetätigbaren Schalters (9, 10) eingestellten Gebläseleistungswerts umfasst, und wobei die Steuereinrichtung (11) nach dem Betätigen des ersten Schalters (7) den Gebläsemotor (3) derart ansteuert, dass die erzeugte Gebläseleistung dem abgespeicherten Gebläseleistungswert entspricht,
**dadurch gekennzeichnet,**
**dass** die Steuereinrichtung (11) eine Auswerteschaltung (12) umfasst, welche bei annähernd gleichzeitiger Betätigung des ersten Schalters (7) und des zweiten Schalters (910) ein Abspeichern eines eingestellten Gebläseleistungswerts verhindert.

2. Staubsauger (1) nach Anspruch 1,
**dadurch gekennzeichnet,**
**dass** die Auswerteschaltung (12) eine Verzögerungsschaltung (15) umfasst, welche den eingestellten Gebläseleistungswert erst nach einem vorgegebenen Zeitraum abspeichert, wenn die Steuereinrichtung (11) nicht stromlos ist.

3. Staubsauger (1) nach Anspruch 1 oder 2,
**dadurch gekennzeichnet,**
**dass** die Auswerteschaltung (12) Mittel (16) umfasst, die das Abspeichern eines eingestellten Gebläseleistungswerts verhindern, wenn die Zeit zwischen dem Betätigen des ersten Schalters (7) und des zweiten Schalters (9, 10) einen vorgegebenen Mindestzeitraum unterschreitet.

4. Staubsauger (1) nach mindestens einem der Ansprüche 1 bis 3,
**dadurch gekennzeichnet,**
**dass** der Datenspeicher (13) als nichtflüchtiger Speicher ausgebildet ist.

5. Staubsauger (1) nach mindestens einem der Ansprüche 1 bis 4,
**dadurch gekennzeichnet,**
**dass** zwei zweite Schalter (9, 10) vorhanden sind, wobei der Gebläseleistungswert mit einem Schalter (10) erhöht, und mit dem anderen Schalter (9) verringert werden kann.

## Claims

1. Vacuum cleaner (1) comprising a motor-operated fan (2) for producing a vacuum, comprising a control device (11) for controlling the fan motor (3), comprising a first foot-actuatable switch (7) for switching the current supply on and off, and comprising at least one second foot-actuatable switch (9, 10) for selecting a fan power value, the control device (11) having a data storage means (13) for storing the fan power value selected by means of the at least one second foot-actuatable switch (9, 10), and the control device (11) controlling the fan motor (3) after actuation of the first switch (7) in such a way that the fan power produced corresponds to the stored fan power value,
**characterised in that**
the control device (11) has an evaluation circuit (12) which, in the event of approximately simultaneous actuation of the first switch (7) and of the second switch (9, 10), prevents storage of a selected fan power value.

2. Vacuum cleaner (1) according to claim 1,
**characterised in that**
the evaluation circuit (12) has a delay circuit (15) which stores the selected fan power value only after a predefined time period when the control device (11) is not currentless.

3. Vacuum cleaner (1) according to either claim 1 or claim 2,
**characterised in that**
the evaluation circuit (12) has means (16) which prevent storage of a selected fan power value when the time between actuation of the first switch (7) and of the second switch (9, 10) falls short of a predefined minimum time period.

4. Vacuum cleaner (1) according to at least one of claims 1 to 3,
**characterised in that**
the data storage means (13) is formed as a non-volatile storage means.

5. Vacuum cleaner (1) according to at least one of claims 1 to 4,
**characterised in that**
two second switches (9, 10) are provided, it being possible to increase the fan power value using one switch (10) and to decrease it using the other switch (9).

## Revendications

1. Aspirateur (1), avec un ventilateur (2) motorisé pour la production d'une dépression, avec un dispositif de commande (11) pour le pilotage du moteur de ventilateur (3), avec un premier interrupteur (7) commandé au pied pour la mise en et hors circuit de l'alimentation en électricité, et avec au moins un deuxième interrupteur (9, 10) commandé au pied pour le réglage d'une valeur de puissance de ventilateur; le dispositif de commande (11) comprenant une mémoire de données (13) pour l'enregistrement de la valeur de puissance de ventilateur réglée au moyen du deuxième interrupteur (9, 10) au moins au nombre de un, et le dispositif de commande (11) pilotant, après l'actionnement du premier interrupteur (7), le moteur de ventilateur (3) de telle sorte que la puissance de ventilateur produite correspond à la valeur de puissance de ventilateur enregistrée,
**caractérisé en ce que**
le dispositif de commande (11) comprend un circuit d'analyse (12) qui, lors d'un actionnement à peu près simultané du premier interrupteur (7) et du deuxième interrupteur (9, 10), empêche un enregistrement d'une valeur de puissance de ventilateur réglée.

2. Aspirateur (1) selon la revendication 1,
**caractérisé en ce que**
le circuit d'analyse (12) comprend un circuit à retard (15) qui n'enregistre la valeur de puissance de ventilateur réglée qu'après une période de temps prédéfinie si le dispositif de commande (11) n'est pas sans courant.

3. Aspirateur (1) selon la revendication 1 ou 2,
**caractérisé en ce que**
le circuit d'analyse (12) comprend des moyens (16) qui empêchent l'enregistrement d'une valeur de puissance de ventilateur réglée si le temps entre l'actionnement du premier interrupteur (7) et du deuxième interrupteur (9, 10) passe au-dessous d'une période de temps minimale prédéfinie.

4. Aspirateur (1) selon au moins une des revendications 1 à 3,
**caractérisé en ce que**
la mémoire de données (13) est réalisée sous forme de mémoire non volatile.

5. Aspirateur (1) selon au moins une des revendications 1 à 4,
**caractérisé en ce**
**qu'**il existe deux deuxièmes interrupteurs (9, 10), la valeur de puissance de ventilateur pouvant être augmentée avec un interrupteur (9) et être réduite avec l'autre interrupteur (9).
